# FASCICULE DE BREVET EUROPEEN

(11) **EP 3 039 359 B1**
(45) Date de publication et mention de la délivrance du brevet: **25.12.2019**
(21) Numéro de dépôt: 14761592.6
(22) Date de dépôt: 26.08.2014
(51) Int. Cl.: F25D 23/06, F25D 27/00

(54) **CAVE À VIN AVEC UN DISPOSITIF D'ECLAIRAGE**
WEINKELLER MIT EINER BELEUCHTUNGSVORRICHTUNG
WINE CELLAR WITH A LIGHTING DEVICE

(30) Priorité: 27.08.2013 FR 1358201
(43) Date de publication de la demande: 06.07.2016
(73) Titulaire: EUROCAVE SA, 69100 Villeurbanne (FR)
(72) Inventeur: BALESTRIERO, Laurent Christophe, F-69400 Pouilly Le Monial (FR)
(74) Mandataire: Lavoix
(86) Numéro de dépôt international: PCT/EP2014/068081
(87) Numéro de publication internationale: WO 2015/028464

(56) Documents cités:
- EP-A1- 2 602 553
- WO-A1-03/036176
- WO-A1-2009/083039
- WO-A1-2014/198704
- DE-A1- 10 338 661
- JP-A- H04 330 269
- US-A1- 2002 131 275
- US-A1- 2006 049 188
- US-A1- 2009 244 884
- US-A1- 2013 050 992

## Description

La présente invention concerne une cave à vin formant une enceinte à régulation de température.

Dans le domaine des enceintes à régulation de température, il est connu de disposer d'un dispositif d'éclairage, afin d'éclairer l'intérieur de l'enceinte à régulation de température. Ceci permet de visualiser ce qui est contenu dans l'enceinte à régulation de température, lors de l'ouverture d'une porte fermant l'enceinte ou lorsque l'enceinte à régulation de température comprend une face avant munie d'une vitre, à travers laquelle il est possible de visualiser l'intérieur de l'enceinte.

Il est ainsi connu de US-A1-2003/0072147 de disposer d'un compartiment de rangement, ou plus précisément d'une enceinte à régulation de température, équipée d'une diode positionnée à l'extérieur de l'enceinte et d'un guide de lumière positionné à l'intérieur de l'enceinte, le guide de lumière étant optiquement couplé avec la diode afin d'éclairer l'intérieur de l'enceinte.

Cependant, le document cité ci-dessus ne divulgue pas une cave à vin. En outre, l'enceinte décrite dans ce document est peu esthétique puisque la source de lumière est encombrante, ce qui implique une augmentation du volume occupé par l'enceinte et l'apparition d'un élément peu esthétique à l'extérieur de l'enceinte. De plus, une telle enceinte est difficile à réaliser, car afin de réaliser le couplage optique entre la diode et le guide de lumière, il est nécessaire de réaliser un perçage dans l'enceinte. Enfin, dans le cas où l'enceinte est à régulation de température, le fait de devoir réaliser un perçage dans l'enceinte, afin de relier la diode au guide lumière conduit à une diminution des performances en termes de régulation de température de l'enceinte, puisque l'isolation entre l'intérieur et l'extérieur de l'enceinte est dégradée.

Il est également connu de EP-A1-2602553 une porte pour une enceinte à régulation de température, tel qu'un four ou un réfrigérateur, qui comprend un dispositif d'éclairage.

Cependant, ce document ne décrit pas une cave à vin et l'intégration d'un dispositif d'éclairage dans une porte est complexe à réaliser et conduit à une augmentation du volume de la porte et donc de l'enceinte.

Il est aussi connu de DE10338661 un dispositif d'éclairage destiné à être intégré dans un réfrigérateur. Cependant ce document ne décrit pas une cave à vin et l'intégration d'un tel dispositif dans un réfrigérateur reste complexe à réaliser. En effet, le volume occupé par le dispositif d'éclairage et le positionnement du dispositif dans le réfrigérateur ne sont pas optimisés.

D'autres exemples sont également décrits par les documents US 2006/049188 A1, WO 2003/036176 A1 , US 2013/050992 A1 et WO2009/083039 A1, lequel divulgue un réfrigérateur ayant des guides de lumière disposés sur les parois latérales gauches et droites de sa face avant.

C'est à ces inconvénients qu'entend remédier l'invention en proposant une cave à vin régulée en température et équipée d'un dispositif d'éclairage, pour laquelle l'encombrement, ainsi que la régulation de température sont optimisés et l'intégration du dispositif d'éclairage dans la cave à vin est facilitée.

A cet effet, l'invention a pour objet une cave à vin selon la revendication 1.

Grâce à l'invention, l'encombrement de la cave à vin est optimisé, puisque le dispositif d'éclairage est compris à l'intérieur de l'enceinte. L'esthétique de l'enceinte à régulation de température est également améliorée, puisqu'aucun élément ne ressort vers l'extérieur de l'enceinte. En outre, le fait d'avoir les guides de lumière et les dispositifs d'éclairage à l'intérieur de l'enceinte permet d'optimiser la régulation de température, puisque l'enceinte à régulation de température est complètement fermée, ce qui conduit à une isolation optimale entre l'intérieur et l'extérieur de l'enceinte. De plus la position relative de la source lumineuse par rapport au chanfrein permet d'optimiser le volume occupé par les dispositifs d'éclairage et de faciliter l'intégration des dispositifs dans l'enceinte.

Suivant d'autres aspects avantageux de l'invention, la cave à vin comprend une ou plusieurs des caractéristiques optionnelles des revendications 2 à 7.

L'invention sera mieux comprise et d'autres avantages de celle-ci apparaîtront à la lecture de la description qui va suivre, donnée uniquement à titre d'exemple et faite en se référant aux dessins sur lesquels :
- la figure 1 est une vue en perspective d'une enceinte à régulation de température conforme à l'invention ;
- la figure 2 est une vue en perspective de trois guides de lumière, de dispositifs d'éclairage droit et gauche, et d'une interface homme/machine, en configuration assemblée, qui appartiennent à l'enceinte de la figure 1 ;
- la figure 3 est une vue en perspective, partielle du coin supérieur gauche de la face avant de l'enceinte de la figure 1, montrant le dispositif d'éclairage gauche et le guide de lumière associé de la figure 2 ;
- la figure 4 est une vue en élévation du dispositif d'éclairage gauche de la figure 3 couplé optiquement avec le guide de lumière associé ;
- la figure 5 une vue en perspective d'une coupe de la figure 3, suivant une ligne V-V ; et
- la figure 6 est une coupe de la figure 3, suivant un plan VI.

Sur la figure 1, l'enceinte à régulation de température 10 est de forme globalement parallélépipédique et est une cave à vin. L'enceinte 10 comprend une face avant 12 sur laquelle est généralement fixée une porte, non représentée, afin de venir fermer l'enceinte 10, vis-à-vis de l'extérieur.

Par commodité, dans la suite de la description, on qualifie « d'intérieur » tout élément de l'enceinte compris à l'intérieur de l'enceinte, c'est-à-dire dans l'espace dédié à subir une régulation de température, et « d'extérieur » tout élément compris à l'extérieur de l'enceinte. De même, on qualifie de « gauche » et « droit » tout élément situé respectivement sur la gauche ou la droite de l'enceinte vis-à-vis d'un utilisateur positionné devant la face avant 12, et on qualifie de « bas » et « haut » tout élément de l'enceinte situé respectivement dans la moitié inférieure de l'enceinte par rapport au sol, sur lequel est positionné l'enceinte, ou dans la moitié supérieure de l'enceinte par rapport au sol.

La face avant 12 comprend une partie intérieure 13 et une partie extérieure 14. La face avant 12 est également munie d'un bloc 15 de configuration de la température à l'intérieur de l'enceinte 10. La partie intérieure 13 de la face avant 12 comporte deux parois latérales intérieures gauche 16 et droite 17, une paroi intérieure haute 18 et une paroi intérieure basse 20.

Comme présenté à la figure 2, la face avant 12 est également munie de deux dispositifs d'éclairage gauche 24 et droit 26 et de trois guides de lumière 27, 28, 29 correspondant respectivement à un guide de lumière gauche 27, droit 28 et bas 29.

En variante non représentée, la face avant 12 est munie uniquement du guide de lumière gauche 27 et du guide de lumière droit 28.

Le bloc 15 de configuration de la température est positionné à l'intérieur de l'enceinte 10, et accessible pour un utilisateur de l'enceinte suite à l'ouverture de la porte, vitrée ou non, fermant l'enceinte. Le bloc 15 comprend un organe 30 de réglage de la température à l'intérieur de l'enceinte 10, ainsi qu'un module d'affichage 31 adapté pour afficher, par exemple, la température à l'intérieur de l'enceinte 10 et/ou la température réglée et désirée à l'intérieur de l'enceinte 10. Le bloc 15 est positionné en contact et globalement parallèlement à la paroi haute 18, et comprend deux extrémités 32, 33 de contact avec respectivement la paroi latérale gauche 16 et la paroi latérale droite 17. Les extrémités de contact 32, 33 sont de dimension adaptée pour cacher, à la vue de l'utilisateur de l'enceinte 10, les dispositifs d'éclairage 24, 26.

En variante le bloc 15 est positionné à proximité de la paroi haute 18 mais n'est pas en contact avec la paroi haute 18. Plus généralement, le bloc 15 est installé de manière à respecter les contraintes d'assemblage.

Comme présenté à la figure 3 pour les parois gauche 16 et haute 18, chaque paroi 16, 17, 18, 20 comprend respectivement une rainure gauche 36, droite, haute 38 et basse, creusées vers la partie extérieure 14. L'ensemble des rainures gauche 36, droite, haute 38 et basse formant un cadre rainuré 40 continu sur la partie intérieure 13.

Les dispositifs d'éclairage 24 et 26 sont respectivement positionnées dans un coin 46 supérieur gauche et dans un coin 48 supérieur droit de la partie intérieure 13. Les dispositifs d'éclairage 24 et 26 sont positionnés derrière les extrémités de contact 32, 33 par rapport à l'utilisateur de l'enceinte 10, positionné en regard de la face avant 12.

Chaque dispositif d'éclairage 24, 26 comprend une source de lumière 50, telle qu'une LED, et un support 52 propre à recevoir la source de lumière 50 ainsi qu'un élément optique 54, adapté pour concentrer le flux lumineux émis par la source de lumière 50 correspondante dans une direction donnée.

Comme représenté à la figure 2, le dispositif d'éclairage gauche 24 est couplé optiquement avec le guide de lumière gauche 27, tandis que le dispositif d'éclairage droit 26 est couplé optiquement avec le guide de lumière droit 28.

Chaque dispositif d'éclairage 24, 26 est orienté respectivement globalement perpendiculairement au guide de lumière 27, 28 correspondant, c'est-à-dire orienté perpendiculairement à la direction suivant laquelle s'étend le guide de lumière 27, 28 correspondant. Plus précisément, chaque dispositif d'éclairage 24, 26 est orienté de manière à ce que le flux lumineux émis par sa source de lumière 50 soit orienté globalement perpendiculairement au guide de lumière correspondant 27, 28.

Les guides de lumière 27, 28, 29 sont insérés respectivement dans les rainures gauche 36, droite et basse. Les guides de lumière gauche 27 et droit 28 sont reliés par le guide de lumière bas 29, les guides de lumière 27, 28, 29 formant ainsi un guide continu de lumière.

Les guides de lumière gauche 27 et droit 28 comprennent chacun une partie terminale haute 58, 60 qui forment chacune un chanfrein 61, 62 orienté en direction du flux lumineux émis par la source de lumière 50 du dispositif d'éclairage 24, 26 correspondant. Plus précisément, chaque chanfrein 61, 62 est orienté par rapport à la direction suivant laquelle s'étend le guide de lumière 27, 28 correspondant, d'un angle α mesuré, dans le sens horaire, entre ladite direction et le chanfrein correspondant, deux fois plus petit qu'un angle β mesuré, dans le sens horaire, entre ladite direction et le flux lumineux émis par la source de lumière 50 du dispositif d'éclairage 24, 26 correspondant. L'angle entre chaque chanfrein 61, 62 et la direction suivant laquelle s'étend le guide de lumière 27, 28 correspondant est un angle aigu. Ainsi, chaque chanfrein 61, 62 est orienté vers l'intérieur de l'enceinte de manière à recevoir un flux lumineux en provenance respectivement du dispositif d'éclairage gauche 24 ou droit 26 auquel le guide de lumière 27, 28, auquel il appartient, est couplé. Chaque chanfrein 61, 62, est donc propre à réfléchir et à orienter, dans la direction du guide de lumière correspondant 27, 28, le flux lumineux émis par respectivement les dispositifs d'éclairage gauche 24 et droit 26, et les dispositifs d'éclairage gauche 24 et droit 26 ont leur source de lumière 50 respective en regard respectivement du chanfrein 61, 62. De plus, les guides de lumière gauche 27 et droit 28 comprennent chacun une partie terminale basse 64, 65 orientée, de préférence, à 90° par rapport à la longueur suivant laquelle s'étend le guide de lumière 27, 28.

Le guide de lumière bas 29 comporte une partie terminale gauche 66 et une partie terminale droite 68, qui forment chacune un chanfrein 70, 71 orienté respectivement en direction du guide de lumière gauche 27 et droit 28. Un angle mesuré, dans le sens horaire, entre la direction suivant laquelle s'étend le guide de lumière 29 et le chanfrein 70, 71 correspondant est 2 fois plus petit qu'un angle mesuré, dans le sens horaire, entre la direction suivant laquelle s'étend le guide de lumière 29 et la direction suivant laquelle s'étend respectivement le guide de lumière gauche 27 ou droit 28. Plus précisément, les parties terminales gauche 66 et droite 68 sont respectivement en contact avec les parties terminales basses 64, 65. Les guides de lumières 27, 28, 29, étant assemblés de manière à former, comme expliqué précédemment, un guide de lumière continu.

Sur l'exemple de la figure 2, chaque chanfrein 61, 62, 70, 71 est orienté à 45° par rapport à la direction suivant laquelle s'étend le guide de lumière correspondant et le flux lumineux émis par les dispositifs d'éclairage gauche 24 et droit 26 est orienté à 90° par rapport à respectivement la direction du guide de lumière gauche 27 et du guide de lumière droit 28.

En outre, un élément réfléchissant, non représenté, est fixé sur une face extérieure de chaque chanfrein 61, 62, 70, 71, de manière à ce que le flux lumineux qui arrive au niveau des parties terminales 58, 60, 70, 71 soit réfléchi par le chanfrein correspondant et circule à travers les trois guides de lumière 27, 28, 29. Les dispositifs d'éclairage gauche 24 et droit 26 sont donc positionnés en regard des parties terminales hautes 58, 60 des guides de lumière gauche 27, droit 28, de manière à ce que le flux lumineux émis par chaque source de lumière 50 soit dirigé en direction des chanfreins 61, 62, formés par les parties terminales 58, 60. L'élément réfléchissant est de préférence un adhésif réfléchissant.

Ainsi, le dispositif d'éclairage gauche 24 transmet un flux lumineux en direction du chanfrein 61 qui réfléchit le flux lumineux en direction du chanfrein bas 70, qui lui-même réfléchit le flux lumineux en direction du chanfrein 71, qui réfléchit le flux lumineux en direction du chanfrein 62. Il en va de même pour la circulation du flux lumineux transmis par le dispositif d'éclairage droit 26 avec l'ordre des chanfreins avec lesquels il entre en contact qui est inversé. Ceci permet une circulation de la lumière émise par chaque source de lumière 50 le long de chaque guide de lumière 27, 28, 29. Le guide de lumière 29 est couplé uniquement avec les guides de lumières 27, 28 et aucun dispositif d'éclairage n'est couplé avec le guide de lumière 29.

Chaque guide de lumière 27, 28, 29 comprend sur une surface externe des reliefs, non représentés. Sur les guides de lumières 27, 28, la répartition des reliefs est de plus en plus dense lorsqu'on s'éloigne des sources de lumières 50 des dispositifs d'éclairage 24, 26, transmettant un flux lumineux à travers les guides de lumière 27, 28. Les reliefs sont de préférence formés par sérigraphie ou gravure ou peinture ou impression.

De plus, comme représenté aux figures 2 et 3, les rainures gauche 36, droite, haute 38 et basse comprennent chacune une lèvre de clipsage 74. Ainsi, les rainures gauche 36, droite et basse sont respectivement adaptées pour recevoir respectivement les guides de lumière 27, 28, 29, qui sont insérés respectivement dans les rainures gauche 36, droite et basse. En effet, chaque lèvre de clipsage 74 est adaptée pour maintenir le guide de lumière 27, 28, 29 correspondant, les guides de lumière 27, 28, 29 étant respectivement maintenus dans les rainures gauche 36, droite et basse par complémentarité de formes.

Avantageusement, chaque source de lumière 50 est une LED dont la puissance est de 1 Watt. Chaque source de lumière 50 est fixée sur un circuit intégré 76 correspondant, propre à être alimenté via une liaison électrique, non représentée, qui relie une alimentation électrique, non représentée, des organes de réglage 30 et du module d'affichage 31 au circuit intégré 76.

Chaque support 52 comprend une partie haute 78 insérée dans la rainure haute 38 et une première extrémité 80 adaptée pour venir se fixer dans la rainure gauche 36 ou droite, suivant si le dispositif d'éclairage 24, 26 correspondant est fixé dans le coin supérieur gauche 46 ou le coin supérieur droit 48. La première extrémité 80 est fixée par complémentarité de formes et retenue par la lèvre de clipsage 74 correspondante. De plus, chaque première extrémité 80 comprend une face 82 dont une partie droite 84 est en contact avec le chanfrein 61, 62 du guide de lumière 27, 28 correspondant et de forme complémentaire par rapport au chanfrein 61, 62. La partie 84 forme une butée verticale afin de fixer la position verticale du dispositif d'éclairage 24, 26 par rapport respectivement au guide de lumière 27, 28 correspondant.

Chaque support 52 comprend également un orifice 86 propre à recevoir une vis de fixation 87 à la paroi haute 18. Le support 52 comprend également une deuxième extrémité 88 en appui contre le guide de lumière correspondant 27, 28. De plus, chaque première extrémité 80 comprend une face 89 en contact avec un fond de la rainure gauche 36 respectivement droite. La rotation du support 52 autour d'un axe traversant X86 de l'orifice 86 est ainsi bloquée par la deuxième extrémité 88 et la face 89 qui joue le rôle de butée pour le support 52, dans les deux sens de rotation possibles autour de l'axe traversant X86.

Chaque élément optique 54 est positionné en regard du guide de lumière 27, 28 associé et plus précisément en contact avec le guide de lumière 27, 28, contre une face plane 90 positionnée en regard du chanfrein, suivant une direction perpendiculaire à la direction suivant laquelle s'étend le guide de lumière 27, 28 correspondant.

Avantageusement, l'élément optique 54 est positionné à une distance inférieure à 3 mm de la face plane 90.

Le fait d'avoir les dispositifs d'éclairage gauche 24 et droit 26 positionnés de manière perpendiculaire aux guides de lumière gauche 27 et droit 28 permet d'avoir des guides de lumière gauche 27 et droit 28 présents globalement sur toute la longueur des parois gauche 16 et droite 17. L'effet esthétique des guides de lumière 27 et 28 est ainsi optimisé et l'éclairage de l'intérieur de l'enceinte 10 aussi, puisqu'il se fait sur toute la hauteur de l'enceinte.

Par ailleurs, l'encombrement des dispositifs d'éclairage 24 et 26 est limité puisqu'ils sont fixés dans les coins supérieur 46, 48 de l'enceinte 10 et occupent un espace initialement non utilisé, derrière le bloc 15, le long de la paroi haute 18.

De plus, le guide de lumière bas 29 permet d'optimiser l'éclairage de l'enceinte 10, puisque sa position par rapport aux guides de lumière gauche 27 et droit 28 permet aux flux lumineux émis par les dispositifs d'éclairage 24, 26 de le traverser et d'éclairer l'intérieur de l'enceinte. Grâce à cette disposition du guide de lumière 29 et aux chanfreins 70, 71 un troisième dispositif d'éclairage n'est pas nécessaire pour transmettre un flux lumineux à travers le guide de lumière 29 et éclairer l'enceinte. Le nombre des dispositifs d'éclairage 24, 26 est ainsi optimisé.

En outre les reliefs formés sur la surface externe des guides de lumière 27, 28permettent de garder une partie du flux lumineux traversant les guides de lumières 27, 28, et d'éclairer ainsi l'intérieur de l'enceinte, et l'évolution de la densité de ces reliefs permet d'avoir une homogénéisation de l'intensité lumineuse en tous points des guides de lumières 27, 28.

Il est important de noter que le guide de lumière 29 permet d'améliorer l'éclairage de l'enceinte 10 sans ajouter de source de lumière 50.

Par ailleurs, pour éclairer tout l'intérieur de l'enceinte 10 seulement deux sources de lumière 50 sont utilisées, ce qui implique que l'apport de chaleur dans l'enceinte, dû aux sources de lumière 50, est optimisé, de même que la consommation électrique des dispositifs d'éclairage 24, 26.

Enfin le remplacement des dispositifs d'éclairage en cas d'opération de maintenance est facilité, puisqu'il suffit de remplacer un ou les deux dispositifs d'éclairage 24, 26, et l'esthétique de l'enceinte est de grande qualité puisque les dispositifs d'éclairage 24, 26 sont cachés par le bloc 15 et que les guides de lumière 27, 28, 29 permettent de fournir un éclairage globalement homogène comparativement à l'utilisation de guirlandes de LED.

De plus, les guides de lumières 27, 28, 29 sont positionnés de manière à ce qu'ils ne réduisent pas la capacité de stockage de l'enceinte 10. En effet, les guides de lumières 27, 28, 29 sont fixés dans les rainures gauche 36, droite, et basse qui n'ont aucune fonction de stockage.

La section de chaque guide de lumière 27, 28, 29 est préférentiellement inférieure à 100 mm², permettant ainsi de minimiser le volume occupé par chaque guide de lumière 27, 28, 29 et ainsi de garder un volume libre suffisant propre à être équipé de mousse isolante, afin de garantir l'isolation thermique de l'enceinte 10.

En variante non représentée, la rainure haute 38 est adaptée pour maintenir un guide de lumière inséré dans la rainure haute 38 et la rainure basse ne comprend pas de guide de lumière. Dans cette variante les dispositifs d'éclairages 24 et 26 sont positionnés au niveau de la rainure basse et les guides de lumière gauche 27 et droit 28 ont leur partie terminale haute 58, 60 et basse 64, 65 inversées, les dispositifs d'éclairage 24 et 26 étant respectivement en regard des chanfreins 61, 62.

## Revendications

1. Cave à vin formant une enceinte (10) à régulation de température, équipée d'une porte et de deux dispositifs d'éclairage (24, 26) et d'au moins deux guides de lumière (27, 28, 29), chaque dispositif d'éclairage (24, 26) comportant une source de lumière (50) adaptée pour émettre un flux lumineux à travers les guides de lumière (27, 28), les dispositifs d'éclairage (24, 26), ainsi que les guides de lumière (27, 28), étant agencés à l'intérieur de l'enceinte (10), et chaque guide de lumière (27, 28) étant couplé optiquement à un dispositif d'éclairage (24, 26) différent et comprenant une première (58, 60) et une deuxième (64, 65) parties terminales, au moins la première partie terminale (58, 60) comprenant un chanfrein (61, 62), orienté vers l'intérieur de l'enceinte (10) de manière à recevoir le flux lumineux en provenance des dispositifs d'éclairage (24, 26), chaque dispositif d'éclairage (24, 26) ayant sa source lumineuse en regard du chanfrein (61, 62) du guide de lumière (27, 28) auquel il est couplé optiquement, cave à vin dans laquelle l'enceinte (10) comprend une face avant (12) comportant des parois intérieures (16, 17, 18, 20) dont une paroi latérale gauche (16) et une paroi latérale droite (17), la face avant (12) comportant un bloc (15) de configuration de la température à l'intérieur de l'enceinte (10) et accessible pour un utilisateur suite à l'ouverture de la porte, des extrémités (32, 33) du bloc (15) de configuration étant en contact avec les parois latérales gauche et droite (16, 17) de façon à cacher à la vue d'un utilisateur de l'enceinte (10) les dispositifs d'éclairage (24, 26), dans laquelle les guides de lumière (27, 28) sont fixés le long des parois intérieures (16, 17, 18, 20) de la face avant (12), dans laquelle chacune des parois latérales gauche et droite (16, 17) de la face avant (12) comprend une rainure (36, 38) adaptée pour recevoir un guide de lumière (27, 28), et dans laquelle la rainure (36, 38) est munie d'une lèvre de clipsage (74) maintenant le guide de lumière (27, 28), le guide de lumière (27, 28) étant maintenu dans la rainure (36, 38) par complémentarité de formes.

2. Cave à vin selon la revendication 1, **caractérisée en ce que** chaque chanfrein (61, 62) couplé optiquement à un dispositif d'éclairage (24, 26) est orienté en direction du flux lumineux émis par la source de lumière (50) du dispositif d'éclairage (24, 26) correspondant, et **en ce qu'**un premier angle (α), mesuré dans le sens horaire, entre chaque chanfrein (61, 62) et une direction suivant laquelle s'étend le guide de lumière (27, 28) correspondant est respectivement deux fois plus petit qu'un deuxième angle (β) mesuré, dans le sens horaire, entre le flux lumineux émis par le dispositif d'éclairage (24, 26) correspondant et la direction suivant laquelle s'étend le guide de lumière (27, 28) correspondant.

3. Cave à vin selon l'une des revendications précédentes, **caractérisée en ce que** le flux lumineux émis par chaque dispositif d'éclairage (24, 26) couplé optiquement à un guide de lumière (27, 28) correspondant est orienté globalement perpendiculairement au guide de lumière (27, 28) correspondant, **en ce que** le chanfrein (61, 62) de chaque première partie terminale est orienté globalement à 45° par rapport à la direction suivant laquelle s'étend le guide de lumière (27, 28), et **en ce qu'**un élément réfléchissant est fixé sur chaque chanfrein (61, 62).

4. Cave à vin selon l'une des revendications précédentes, **caractérisée en ce que** chaque guide de lumière (27, 28) comprend des reliefs sur une surface externe, et **en ce que** la répartition des reliefs sur chaque guide de lumière (27, 28), couplé optiquement avec un des dispositif d'éclairage (24, 26), est de plus en plus dense lorsqu'on s'éloigne de la source de lumière (50) du ou des dispositifs d'éclairage (24, 26) correspondant, et **en ce que** les reliefs sont de préférences formés par sérigraphie ou gravure ou peinture ou impression.

5. Cave à vin selon l'une des revendications précédentes, **caractérisée en ce que** chaque dispositif d'éclairage (24, 26) comprend un élément optique (54) propre à concentrer le flux lumineux émis par la source de lumière (50) correspondante dans une direction, et **en ce que** l'élément optique (54) est positionné en regard du guide de lumière (27, 28) correspondant, à une distance minimale inférieure à 3 mm.

6. Cave à vin selon la revendication 5, **caractérisée en ce que** chaque dispositif d'éclairage (24, 26) comprend un support (52) propre à recevoir la source de lumière (50) et l'élément optique (54), **en ce que** le support (52) comprend une première extrémité (80) adaptée pour venir se fixer dans la rainure (36) d'une paroi (16) dans laquelle est inséré le guide de lumière (27) couplé optiquement avec le dispositif d'éclairage (24) correspondant, et **en ce que** la première extrémité (80) est fixée par complémentarité de formes et est retenue par la lèvre de clipsage (74) correspondante.

7. Cave à vin selon la revendication 3, **caractérisée par** une paroi haute (18) et une paroi basse (20), reliant chacune les deux parois latérales (16, 17), en ce qu'elle comprend un guide de lumière (29) fixé sur la paroi basse ou sur la paroi haute, en ce que le guide de lumière (29) fixé sur la paroi basse ou sur la paroi haute (20) comprend deux parties terminales (66, 68) munies chacune d'un chanfrein (70, 71) orienté vers respectivement les guides de lumière (27, 28) fixés aux parois latérales (16, 17), et en ce que tous les guides de lumière (27, 28, 29) forment un guide de lumière continu.

## Patentansprüche

1. Weinlagerungsschrank, der ein Gehäuse (10) mit Temperaturregelung bildet, mit einer Tür und mit zwei Beleuchtungsvorrichtungen (24, 26) und mit mindestens zwei Lichtleitern (27, 28, 29), wobei jede Beleuchtungsvorrichtung (24, 26) eine Lichtquelle (50) aufweist, die zum Emittieren eines Lichtstroms durch die Lichtleiter (27, 28) hindurch eingerichtet ist, wobei die Beleuchtungsvorrichtungen (24, 26) sowie die Lichtleiter (27, 28) im Inneren des Gehäuses (10) angeordnet sind, und wobei jeder Lichtleiter (27, 28) optisch mit einer unterschiedlichen Beleuchtungsvorrichtung (24, 26) gekoppelt ist und einen ersten (58, 60) und einen zweiten Endabschnitt (64, 65) umfasst, wobei mindestens der erste Endabschnitt (58, 60) eine Abschrägung (61, 62) aufweist, die zu dem Inneren des Gehäuses (10) hin ausgerichtet ist, so dass der von den Beleuchtungsvorrichtungen (24, 26) stammende Lichtstrom aufgenommen wird, wobei jede Beleuchtungsvorrichtung (24, 26) mit ihrer Lichtquelle, die der Abschrägung (61, 62) des Lichtleiters (27, 28), mit dem sie optisch gekoppelt ist, zugewandt ist, Weinlagerungsschrank, bei dem
das Gehäuse (10) eine vordere Fläche (12) umfasst, die Innenwände (16, 17, 18, 20) aufweist, darunter eine linke Seitenwand (16) und eine rechte Seitenwand (17), wobei die vordere Fläche (12) einen Block (15) für die Einstellung der Temperatur im Inneren des Gehäuses (10) aufweist, der für einen Benutzer in Folge des Öffnens der Tür zugänglich ist, wobei Enden (32, 33) des Einstellungsblocks (15) mit der linken und rechten Seitenwand (16, 17) in Kontakt sind, um die Beleuchtungsvorrichtungen (24, 26) vor den Blicken eines Benutzers des Gehäuses (10) zu verbergen,
wobei die Lichtleiter (27, 28) entlang der Innenwände (16, 17, 18, 20) der vorderen Fläche (12) befestigt sind,
wobei jede der linken und rechten Seitenwand (16, 17) der vorderen Fläche (12) eine Nut (36, 38) umfasst, die für die Aufnahme eines Lichtleiters (27, 28) eingerichtet ist, und
wobei die Nut (36, 38) mit einer Einrastlippe (74) versehen ist, die den Lichtleiter (27, 28) hält, wobei der Lichtleiter (27, 28) in der Nut (36, 38) durch Formschlüssigkeit gehalten wird.

2. Weinlagerungsschrank nach Anspruch 1, **dadurch gekennzeichnet, dass** jede Abschrägung (61, 62), die optisch mit einer Beleuchtungsvorrichtung (24, 26) gekoppelt ist, in Richtung des Lichtstroms ausgerichtet ist, der von der Lichtquelle (50) der entsprechenden Beleuchtungsvorrichtung (24, 26) emittiert wird, und dass ein erster Winkel (α), im Uhrzeigersinn gemessen, zwischen jeder Abschrägung (61, 62) und einer Richtung, in der sich der entsprechende Lichtleiter (27, 28) erstreckt, jeweils um die Hälfte kleiner ist als ein zweiter Winkel (β), im Uhrzeigersinn gemessen, zwischen dem Lichtstrom, der von der entsprechenden Beleuchtungsvorrichtung (24, 26) emittiert wird, und der Richtung, in der sich der entsprechende Lichtleiter (27, 28) erstreckt.

3. Weinlagerungsschrank nach einem der vorhergehenden Ansprüche, **dadurch gekennzeichnet, dass** der Lichtstrom, der von jeder Beleuchtungsvorrichtung (24, 26), die optisch mit einem entsprechenden Lichtleiter (27, 28) gekoppelt ist, emittiert wird, im Wesentlichen senkrecht zu dem entsprechenden Lichtleiter (27, 28) ausgerichtet ist, dass die Abschrägung (61, 62) jedes Endabschnitts im Wesentlichen in 45° gegenüber der Richtung ausgerichtet ist, in der sich der Lichtleiter (27, 28) erstreckt, und dass ein reflektierendes Element an jeder Abschrägung (61, 62) befestigt ist.

4. Weinlagerungsschrank nach einem der vorhergehenden Ansprüche, **dadurch gekennzeichnet, dass** jeder Lichtleiter (27, 28) Erhöhungen auf einer Außenfläche umfasst und dass die Verteilung der Erhöhungen über jeden Lichtleiter (27, 28), der optisch mit einer der Beleuchtungsvorrichtungen (24, 26) gekoppelt ist, mit zunehmender Entfernung von der Lichtquelle (50) der entsprechenden Beleuchtungsvorrichtungen (24, 26) dichter ist und dass die Erhöhungen vorzugsweise durch Siebdruck oder durch Ätzung oder durch Lackierung oder durch Drucken gebildet sind.

5. Weinlagerungsschrank nach einem der vorhergehenden Ansprüche, **dadurch gekennzeichnet, dass** jede Beleuchtungsvorrichtung (24, 26) ein optisches Element (54) umfasst, das geeignet ist, den Lichtstrom, der von der entsprechenden Lichtquelle (50) emittiert wird, in einer Richtung zu konzentrieren, und dass das optische Element (54) der entsprechenden Lichtquelle (50) zugewandt positioniert ist, in einem Mindestabstand, der kleiner ist als 3 mm.

6. Weinlagerungsschrank nach Anspruch 5, **dadurch gekennzeichnet, dass** jede Beleuchtungsvorrichtung (24, 26) eine Halterung (52) umfasst, die geeignet ist, die Lichtquelle (50) und das optische Element (54) aufzunehmen, dass die Halterung (52) ein erstes Ende (80) umfasst, das eingerichtet ist, um in der Nut (36) einer Wand (16) befestigt zu werden, in welcher der Lichtleiter (27) eingesetzt ist, der optisch mit der entsprechenden Beleuchtungsvorrichtung (24) gekoppelt ist, und dass das erste Ende (80) durch Formschlüssigkeit befestigt ist und durch die entsprechende Einrastlippe (74) zurückgehalten wird.

7. Weinlagerungsschrank nach Anspruch 3, **gekennzeichnet durch** eine obere Wand (18) und eine untere Wand (20), die jeweils die zwei Seitenwände (16, 17) verbinden, dadurch dass er einen Lichtleiter (29) umfasst, der an der unteren Wand oder an der oberen Wand befestigt ist, dadurch dass der Lichtleiter (29), der an der unteren Wand oder an der oberen Wand (20) befestigt ist, zwei Endabschnitte (66, 68) umfasst, die jeweils mit einer Abschrägung (70, 71) versehen sind, die jeweils zu den Lichtleitern (27, 28), die an den Seitenwänden (16, 17) befestigt sind, hin ausgerichtet ist, und dass alle Lichtleiter (27, 28, 29) einen durchgängigen Lichtleiter bilden.

## Claims

1. A wine cellar forming a temperature-regulated enclosure (10), equipped with a door and with two lighting devices (24, 26) and at least two light guides (27, 28, 29), each lighting device (24, 26) including a light source (50) adapted for emitting a light flux through the light guides (27, 28), the lighting devices (24, 26), as well as the light guides (27, 28), being laid out inside the enclosure (10), and each light guide (27, 28) being optically coupled with a different lighting device (24, 26) and comprising first (58, 60) and second (64, 65) terminal portions, at least the first terminal portion (58, 60) comprising a chamfer (61, 62), oriented towards the inside of the enclosure (10) so as to receive the light flux from the lighting devices (24, 26), each lighting device (24, 26) having its light source facing the chamfer (61, 62) of the light guide (27, 28) with which it is optically coupled,
wherein the enclosure (10) comprises a front face (12) including interior walls (16, 17, 18, 20), comprising a left side wall (16) and a right side wall (17), the front face (12) comprising a block (15) for configuring the temperature inside the enclosure (10) and accessible for a user after opening the door, the ends (32, 33) of the block (15) being in contact with left and right side walls (16, 17) so as to hide the lighting devices (24, 26) from the view of a user of the enclosure (10),
wherein the light guides (27, 28) are attached along the interior walls (16, 17, 18, 20) of the front face (12),
wherein each of left and right side walls (16, 17) of the front face (12) comprises a groove (36, 38) adapted for receiving one light guide (27, 28), and wherein the groove (36, 38) is provided with a clipping lip (74) maintaining the light guide (27, 28), the light guides (27, 28) being maintained in the groove (36, 38) by matching shapes.

2. The wine cellar according to claim 1, **characterized in that** each chamfer (61, 62) optically coupled with a lighting device (24, 26) is oriented towards the light flux emitted by the light source (50) of the corresponding lighting device (24, 26), and **in that** a first angle (α), measured in the clockwise direction, between each chamfer (61, 62) and a direction along which extends the corresponding light guide (27, 28), is respectively twice smaller than a second angle (β) measured, in the clockwise direction, between the light flux emitted by the corresponding lighting device (24, 26) and the direction along which extends the corresponding light guide (27, 28).

3. The wine cellar according to one of the preceding claims, **characterized in that** the light flux emitted by each lighting device (24, 26) optically coupled with a corresponding light guide (27, 28) is globally oriented perpendicularly to the corresponding light guide (27, 28), **in that** the chamfer (61, 62) of each first terminal portion is globally oriented at 45° relatively to the direction along which extends the light guide (27, 28), and **in that** a reflective element is attached on each chamfer (61, 62).

4. The wine cellar according to one of the preceding claims, **characterized in that** each light guide (27, 28) comprises raised or recessed portions on an external surface, and **in that** the distribution of the raised/recessed portions on each light guide (27, 28), optically coupled with one of the lighting devices (24, 26), is increasingly dense upon moving away from the light source (50) of the corresponding lighting device(s) (24, 26), and **in that** the raised/recessed portions are preferably formed by screen printing, engraving or painting or printing.

5. The wine cellar according to one of the preceding claims, **characterized in that** each lighting device (24, 26) comprises an optical element (54) able to concentrate the light flux emitted by the corresponding light source (50) in one direction, **in that** the optical element (54) is positioned facing the corresponding light guide (27, 28), at a minimum distance of less than 3 mm.

6. The wine cellar according to claim 5, **characterized in that** each lighting device (24, 26) comprises a support (52) able to receive the light source (50) and the optical element (54), **in that** the support (52) comprises a first end (80) adapted for being attached in the groove (36) of a wall (16) into which is inserted the light guide (27) optically coupled with the corresponding lighting device (24), and **in that** the first end (80) is attached by matching of the shapes and is retained by the corresponding clipping lip (74).

7. The wine cellar according to claim 3, **characterized by** one high wall (18) and one low wall (20), each connecting both sidewalls (16, 17), in that the wine cellar comprises a light guide (29) attached to on the low wall or on the high wall, in that said light guide (29) attached on the low wall or on the high wall (20) comprises two terminal portions (66, 68) each provided with a chamfer (70, 71) respectively oriented towards the light guides (27, 28) attached to the sidewalls (16, 17), and in that all the light guides (27, 28, 29) form a continuous light guide.
